# EUROPÄISCHE PATENTSCHRIFT

(11) **EP 0 184 749 B1**
(45) Veröffentlichungstag und Bekanntmachung des Hinweises auf die Patenterteilung: **26.02.1992**
(21) Anmeldenummer: 85115265.2
(22) Anmeldetag: 02.12.1985
(51) Int. Cl.: F27B 13/12, F27B 9/36, C04B 33/32, F23B 5/00

(54) **Verfahren zum Brennen von oxidierbare Bestandteile enthaltenden Materialien**
Burning process for materials comprising oxidizable parts
Procédé pour la cuisson de matériaux contenant des composants oxydables

(30) Priorität: 06.12.1984 DE 3444542
(43) Veröffentlichungstag der Anmeldung: 18.06.1986
(73) Patentinhaber: Linde Aktiengesellschaft, 65189 Wiesbaden (DE)
(72) Erfinder: Rossmann, Manfred, Dr.-Ing., D-8000 München 71 (DE); Vocke, Peter, Dr.-Ing., D-8000 München 80 (DE)
(74) Vertreter: Schaefer, Gerhard, Dr.

(56) Entgegenhaltungen:
- EP-A- 0 021 768
- EP-A- 0 050 105
- FR-A- 1 355 797
- GB-A- 2 046 415
- GB-A- 2 056 640
- Sprechsaal nr.1 (1979),Seiten 26-30

## Beschreibung

Die Erfindung betrifft ein Verfahren zum Brennen von Brenngut, bei dem zur Beheizung des Brennofens fester, staubförmiger Brennstoff verbrannt wird.

Um die Oxidation der in den Tonwaren enthaltenen, oxidierbaren Bestandteile zu beschleunigen, ist es aus der EP-0 021 768 B1 bekannt, beim Brennen von Tonwaren in Tunnelöfen, die mit Erdgasbrennern beheizt werden, sauerstoffreiches Gas zwischen benachbarte Warenstapel einzuleiten, wodurch die Sauerstoff-Konzentration des Ofengases zwischen den Einzelteilen der Tonwaren erhöht wird.

Bei derartigen Verfahren, beispielsweise beim Brennen von Ziegeln, Klinker und sonstigem grob- und feinkeramischen Material, ist es auch bekannt, anstelle eines gasförmigen oder flüssigen Heizmediums einen festen Brennstoff als Heizmedium zu verwenden. Derartige feste Brennstoffe sind z.B. Sägespäne, Koksgrus oder Kohlenstaub. Zur Feuerung eines Ofens mittels Kohlenstaub wird Kohle gemahlen und der erhaltene Kohlenstaub über einen Brenner in den Brennraum eingeblasen und verbrannt. Eine wesentliche Eigenschaft des Kohlenstaubes, die die Wirtschaftlichkeit einer Staubbrenner-Anlage beeinflußt, ist die Mahlfeinheit des Kohlenstaubes. Eine hohe Mahlfeinheit erfordert hohe Energiekosten und führt zu hohem Mühlenverschleiß. Eine grobe Ausmahlung führt dazu, daß nicht der gesamte Kohlenstaub verbrannt wird, sondern ein Anteil unverbrannt bleibt, selbst wenn die Verbrennung nicht mit Luft, sondern mit sauerstoff-angereicherter Luft erfolgt.

In der Regel fällt daher bei der Verwendung fester Brennstoffe eine gewisse Menge an unverbranntem Brennstoff an. Beim Brennen von Tonware, insbesondere bei der Oxidation von Stoffkomponenten ist es von Nachteil, wenn sich auf der Tonware und/oder auf dem Ofenboden unverbranntes Restmaterial ansammelt. Dabei ist z.B. festzustellen, daß sich zwischen der Ofendecke und der Ofensohle, eine Temperaturdifferenz von bis zu 100 K einstellt. Das Material im Bereich der Ofendecke ist daher einer höheren Temperatur ausgesetzt als die im unteren Bereich des Ofens. Dieser Effekt wirkt sich auf die Qualität des zu brennenden Gutes negativ aus.

Ein weiterer Nachteil besteht darin, daß die Menge an unverbranntem Brennstoff zur Wärmeerzeugung im Ofen ungenutzt bleibt und zur Verschwendung von Brennstoff beiträgt.

Der Erfindung liegt daher die Aufgabe zugrunde, für das Brennen von Brenngut in einem Ofen, der mit festem, staubförmigem Brennstoff beheizt wird, ein verbessertes Verfahren zu entwickeln, das die obengenannten Nachteile vermeidet und die Qualität des oxidierbare Bestandteile enthaltenden Brennguts erhöht.

Diese Aufgabe wird erfindungsgemäß dadurch gelöst, daß zur Beseitigung von im Ofenraum anfallenden, unverbrannten Brennstoffpartikeln sauerstoffhaltiges Gas strahlförmig und gezielt auf bevorzugte Ablageplätze für diese Brennstoffpartikel eingeleitet wird, nämlich auf nicht vom Brenngut abgedeckte Teile der Transportfläche für das Brenngut, auf Teile der Außenflächen eines Brenngutstapels und/oder auf Teile der Ofensohle, die besonders von unverbrannten Brennstoffpartikeln beaufschlagt werden, wobei das sauerstoffhaltige Gas mit einem solchen Druck zugeführt wird, daß die unverbrannten, abgelagerten Brennstoffpartikel aufgewirbelt werden und so deren Nachverbrennung bewirkt wird.

Wird ein Ofen mit festen Brennstoffen beheizt und verbrennt ein Teil des Brennstoffes nicht unmittelbar hinter dem Brennerkopf, so sinkt dieser Anteil und lagert sich bevorzugt auf der Ofensohle, auf dem zu brennenden Material oder auf der Wagensohle ab. Erfindungsgemäß wird dieses abgelagerte, unverbrannte Restmaterial mit Hilfe eines sauerstoffhaltigen Gases aufgewirbelt und nachverbrannt. Da das unverbrannte Material in der Regel glimmt, läuft die Nachverbrennung selbsttätig ab. Erfindungsgemäß ist das sauerstoffhaltige Gas lediglich strahlförmig und gezielt auf das unverbrannt gebliebene Material zu leiten. Die Nachverbrennung läuft dabei besonders rasch und vollständig ab, wenn das unverbrannt gebliebene Material aufgewirbelt wird.

Gegenüber dem herkömmlichen Verfahren besitzt das erfindungsgemäße Verfahren entscheidende Vorteile. So wird durch das erfindungsgemäße Verfahren die bisher sich einstellende Temperaturdifferenz zwischen dem Bereich der Ofendecke und dem Bereich der Ofensohle aufgehoben, so daß allem Brenngut Wärme auf demselben Temperaturniveau zugeführt wird. In einem Tunnelofen, in dem Werkstücke zunächst eine Vorfeuerzone, dann die eigentliche Brennzone und nachfolgend eine Kühlzone durchlaufen, führt dieser Effekt vorteilhafterweise zu einer Temperaturerhöhung in der Vorfeuerzone. Auf diese Weise können zu brennende Materialien schneller auf das gewünschte Temperaturniveau aufgeheizt werden. Da die Vorfeuerzone somit kürzer als bei herkömmlichen Verfahren ist, gelangen die Werkstücke rascher in die Brennzone. Durch diesen Vorteil kann entweder der Ofendurchsatz erhöht oder die Qualität verbessert werden. Ein weiterer Nachteil, der sich bisher bei der Oxidation von organischen Komponenten enthaltender Materialien einstellte, wird durch das erfindungsgemäße Verfahren beseitigt: Setzt sich glimmender, unverbrannter Brennstoff auf der Oberfläche derartiger Werkstücke ab, so liegt an der Werkstückoberfläche ein Reduktionspotential vor. Eine Oxidation der organischen Komponenten wird daher solange verhindert, bis eine vollständige Verbrennung erfolgt ist. Mit dem erfindungsgemäßen Verfahren wird nun ein derartiges Reduktionspotential aufgehoben. Zudem entsteht im Bereich der Werkstücke eine heiße, oxidierend wirkende Atmosphäre, so daß vorteilhafterweise eine Oxidation der organischen Komponenten beschleunigt wird.

Zusammenfassend ist festzustellen, daß durch das erfindungsgemäße Verfahren eine gleichmäßige Temperaturverteilung über die Höhe des Ofens sowie eine Temperaturerhöhung in der Vorfeuerzone erzielt werden kann, wodurch die Qualität der gebrannten Ware steigt.

Eine besonders rasche und wirkungsvolle Nachverbrennung wird in einer bevorzugten Ausgestaltung der Erfindung erzielt, wenn Sauerstoff als sauerstoffhaltiges Gas verwendet wird.

Zum Brennen von beispielsweise Ziegeln, Klinker oder sonstigem grob- und feinkeramischem Material werden diese Materialien häufig in einem Tunnelofen, in den Wärme durch Verbrennung von festen Brennstoffen wie Kohlenstaub eingebracht werden kann, behandelt. Die Ton- und Keramikwaren werden zu Stapeln zusammengefaßt, die auf Wagen errichtet werden. Die Wagen werden in einer Reihe durch den Tunnelofen geleitet. In der Regel sind die Stapel auf den Wagen so angeordnet, daß die Abstände der aufeinanderfolgenden Stapel stets konstant sind. Im Tunnelofen durchlaufen die Ton- oder Keramikwaren zunächst eine Vorheizzone, in der ihre organischen Substanzen oxidiert werden. Nach-folgend durchlaufen die Waren eine Brennzone, in der die Ton- oder Keramikwaren die höchste Temperatur annehmen, und anschließend eine Kühlzone.

Die Stapel werden nun taktweise durch den Ofen geleitet. Dabei werden die Stapel in der Regel nach einer Vorschubphase und während einer Ruhepause so positioniert, daß sich in der Brennzone gerade ein Zwischenraum zwischen zwei Stapeln unter jenem Deckenbereich befindet, in dem die Staubbrenner angeordnet sind. Wird nun z.B. Kohlenstaub verbrannt, so wird nur ein Teil des Kohlenstaubes sofort verbrannt, während ein Teil (in der Regel bevorzugt der Staubanteil geringer Mahlfeinheit) unverbrannt bleibt. Dieser Teil an unverbranntem, glimmendem Kohlenstaub sinkt auf die Wagensohle, die nicht von den Stapeln abgedeckt wird, sowie auf die zu brennenden Ton- oder Keramikwaren. Erfindungsgemäß sind nun z.B. im Deckenbereich der Brennzone Zufuhrvorrichtungen für Sauerstoff derart angeordnet, daß Sauerstoff der diesen Zufuhrvorrichtungen unter Druck zugeführt wird, in Form von Strahlen austritt und unverbrannten Kohlenstaub auf der Wagensohle oder dem zu brennenden Gut aufgewirbelt und nachverbrannt wird. Die Sauerstoffzufuhrvorrichtungen sind so angeordnet, daß austretender Sauerstoff an der am Feststoffbrenner ablaufenden Verbrennung nicht teilnimmt. Die Sauerstoffzufuhrvorrichtungen können dennoch im Bereich der Brenner, jedoch auch in Bewegungsrichtung der Wagen nach diesem Bereich angeordnet sein.

Wird in einen derartigen Tunnelofen ein sauerstoffhaltiges Gas zur Nachverbrennung von unverbranntem Kohlenstaub in der erfindungsgemäßen Weise eingeleitet, so bewirkt diese Maßnahme
- daß das Reduktionspotential an den Ton-/Keramikwaren aufgehoben wird,
- daß die Brenntemperatur auf der Wagensohle erhöht wird,
- daß ein heißes, oxidierendes Potential zur Beschleunigung der Oxidation der organischen Substanzen in den Ton- bzw. in den Keramikwaren geschaffen wird und
- daß die Temperatur in der Vorfeuerzone erhöht wird, wodurch der Prozeß des Ausbrennens der organischen Substanzen ebenfalls begünstigt wird.

Aus diesen Gründen ist die Anwendung des erfindungsgemäßen Verfahrens auf das Brennen von Ton- und Keramikwaren in einem Tunnelofen besonders vorteilhaft. Das erfindungsgemäße Verfahren ist jedoch nicht auf diesen Fall eingeschränkt. Es eignet sich auch zur Herstellung von z.B. Feuerfestmaterial, Steinzeug, SiC-Platten und dergleichen.

## Patentansprüche

1. Verfahren zum Brennen von Brenngut, bei dem zur Beheizung des Brennofens fester, staubförmiger Brennstoff verbrannt wird, **dadurch gekennzeichnet**, daß zur Beseitigung von im Ofenraum anfallenden, unverbrannten Brennstoffpartikeln sauerstoffhaltiges Gas strahlförmig und gezielt auf bevorzugte Ablageplätze für diese Brennstoffpartikel eingeleitet wird,
nämlich auf nicht vom Brenngut abgedeckte Teile der Transportfläche für das Brenngut, auf Teile der Außenflächen eines Brenngutstapels und/oder auf Teile der Ofensohle, die besonders von unverbrannten Brennstoffpartikeln beaufschlagt werden,
wobei das sauerstoffhaltige Gas mit einem solchen Druck zugeführt wird, daß die unverbrannten, abgelagerten Brennstoffpartikel aufgewirbelt werden und so deren Nachverbrennung bewirkt wird.

2. Verfahren nach Anspruch 1, **dadurch gekennzeichnet**, daß Sauerstoff als sauerstoffreiches Gas verwendet wird.

3. Anwendung des Verfahrens nach einem der Ansprüche 1 bis 2 auf das Brennen von Ton- oder Keramikwaren in einem Tunnelofen.

## Claims

1. A process for the firing of combustible material, wherein solid powdered fuel is burnt in order to heat the combustion furnace, characterised in that to eliminate unburnt fuel particles which are present in the furnace chamber, gas containing oxygen is selectively introduced in jet form onto preferential deposition locations for these fuel particles, namely onto parts of the transport surface for the combustible material which are not covered by the combustible material, parts of the outer surfaces of a stack of combustible material and/or parts of the furnace floor which are particularly exposed to unburnt fuel particles, wherein the gas containing oxygen is supplied at a pressure which is such that the unburnt, deposited fuel particles are whirled up and their post-combustion is effected in this way.

2. A process as claimed in Claim 1, characterised in that oxygen is used as oxygen-rich gas.

3. The application of the process claimed in one of Claims 1 to 2 for the firing of clay or ceramic goods in a tunnel furnace.

## Revendications

1. Procédé de cuisson d'articles, dans lequel un combustible solide pulvérulent est brûlé pour le chauffage du four de cuisson, caractérisé en ce que, pour écarter les particules de combustibles non brûlées qui retombent à l'intérieur du four, du gaz contenant de l'oxygène est introduit sous forme de jet dirigé contre les endroits préférentiels de dépôt préférentiel des particules de combustibles, à savoir sur les parties de la surface de transport des articles qui ne sont pas couvertes par les articles à cuire, sur les parties des surfaces extérieures d'une pile d'articles et/ou sur les parties de la sole du four qui sont particulièrement aspergées de particules de combustibles non brûlées, le gaz contenant de l'oxygène étant introduit sous une pression telle que les particules de combustibles non brûlées déposées sont soulevées en tourbillons, de façon à réaliser leur combustion ultérieure.

2. Procédé selon la revendication 1, caractérisé en ce qu'il emploit de l'oxygène en tant que gaz contenant de l'oxygène.

3. Application du procédé selon une des revendications 1 ou 2 à la cuisson des articles en argile ou en céramique dans un four tunnel.
